# FASCICULE DE BREVET EUROPEEN

(11) **EP 3 009 570 B1**
(45) Date de publication et mention de la délivrance du brevet: **17.04.2024**
(21) Numéro de dépôt: 15188105.9
(22) Date de dépôt: 02.10.2015
(51) Int. Cl.: E02F 3/36, E02F 3/32, E02F 3/30

(54) **PORTE-OUTIL POUR ENGIN DE CHANTIER OU DE TRAVAUX PUBLICS**
WERKZEUGHALTER FÜR BAUSTELLEN- ODER BAUMASCHINE
TOOL HOLDER FOR A CONSTRUCTION OR PUBLIC WORKS VEHICLE

(30) Priorité: 13.10.2014 FR 1459818
(43) Date de publication de la demande: 20.04.2016
(73) Titulaire: Groupe Mecalac, 74940 Annecy (FR)
(72) Inventeur: MARCHETTA, Henri, 74320 SEVRIER (FR); BONI, Maxime, 74330 SILLINGY (FR); PUTOD, Nicolas, 74370 PRINGY (FR)
(74) Mandataire: Cabinet Laurent & Charras

(56) Documents cités:
- WO-A1-2007/038960
- AT-B- 400 867
- DE-A1- 4 109 783
- FR-A1- 2 475 160
- FR-A1- 2 708 679

## Description

### Domaine technique

La présente invention concerne le domaine technique des engins de travaux publics. Elle a trait à un porte-outil pour des engins de construction utilisés par exemple dans le cadre de chantiers urbains, de travaux ferroviaires, de chantier de service et de maintenance.

L'invention concerne plus particulièrement un porte-outil pour engin de chantier, permettant au conducteur de l'engin la prise et l'assemblage automatique d'un outil de travail.

### Etat de la technique

Les engins de chantier ou de travaux publics du type engin de manutention, chargeur ou élévateur, du type engin de terrassement chargeur-excavateur ou analogue comprennent un équipement de travail sous la forme d'un bras articulé, à l'extrémité duquel est installé un outil de travail.

Les outils de travail sont généralement constitués soit d'un godet, soit d'une pelle, soit d'une benne chargeuse, soit d'un outil hydraulique (par exemple, brise roche, tarière, débroussailleuse, ...) ou d'autres encore, en fonction du type d'utilisation. D'une manière générale, le changement et l'assemblage de ces outils de travail s'avère une opération longue et difficile, compte-tenu d'une part, de la masse de chacun d'eux, et d'autre part, des conditions dans lesquelles s'effectue ce changement, le plus généralement sur site, c'est à dire sur les chantiers.

En moyenne, lors d'une journée de travail, le conducteur d'un engin de chantier peut être amené à changer d'outil plusieurs dizaines de fois par jour. Ces étapes de montage et de démontage nécessitent à chaque fois l'immobilisation de l'engin pendant quelques minutes. Ces temps d'immobilisation cumulés représentent une perte de productivité non négligeable.

Il existe donc un besoin de simplifier l'utilisation d'un dispositif d'attache d'un outil à un engin de chantier, pour permettre au conducteur de l'engin d'effectuer ces changements plus rapidement.

Dans le document FR 2 475 160 A1, le Demandeur a décrit un engin de chantier comprenant un bras à l'extrémité duquel est fixé un porte-outil permettant la prise automatique d'un outil. L'assemblage de l'outil sur le porte-outil est réalisé au moyen de plusieurs jeux de tétons tronconiques présents sur le porte-outil et de logements correspondants portés par l'outil. Lorsque le conducteur souhaite attacher un outil sur le porte-outil, il lui est nécessaire d'insérer simultanément les paires de tétons dans les logements. Pour cela, le conducteur doit positionner l'engin de chantier par rapport à l'outil de sorte que les tétons soient rigoureusement alignés avec les logements femelles. Cette étape d'alignement nécessite de la part du conducteur une certaine dextérité car il doit dans un premier temps positionner correctement l'engin de chantier par rapport à l'outil pour que les tétons soient alignés avec les logements puis, dans un second temps, commander le bras articulé de sorte que les tétons s'insèrent dans les logements femelles.

Compte tenu des dimensions relativement petites des logements sur l'outil, il peut être nécessaire au conducteur de réaliser plusieurs essais avant de réussir cet assemblage. Ces essais successifs représentent une perte de temps et un facteur de stress pour le conducteur.

Pour faciliter cet assemblage, le Demandeur a par la suite proposé dans le document FR 2 708 679 A1 un porte-outil comprenant des logements dans une partie inférieure et un axe horizontal dans une partie supérieure. De façon avantageuse, l'axe horizontal permet de faciliter l'insertion des tétons présents au niveau d'une partie inférieure de l'outil dans les logements du porte-outil. Pour cela, l'outil comporte au niveau d'une partie supérieure un jeu de pattes présentant des lumières, destinées à servir de guide à l'axe horizontal du porte-outil. Lorsque l'axe horizontal est engagé et progresse dans lesdites lumières, l'outil bascule jusqu'à ce que les prises s'engagent automatiquement dans les logements femelles. Cette solution permet au conducteur de saisir l'outil plus facilement car, l'inclinaison du porte-outil par rapport à l'outil a alors peu d'influence.

Néanmoins, il est toujours nécessaire au conducteur de positionner parfaitement l'engin par rapport à l'outil, de sorte que l'axe horizontal puisse s'insérer simultanément dans les lumières formées par le jeu de pattes du porte-outil. Autrement dit, si l'axe de la barre horizontal n'est pas parfaitement aligné avec un axe reliant les lumières, le conducteur risque de saisir de travers l'outil en engageant l'axe horizontal dans une seule des lumières.

Or, il peut s'avérer délicat de positionner correctement l'engin par rapport à l'outil en raison du caractère accidenté du chantier. Le conducteur peut ainsi perdre du temps à positionner correctement l'engin sur le chantier par rapport à l'outil. Ce problème de positionnement est d'autant plus critique lorsque l'engin de chantier se déplace sur des rails. Un mauvais positionnement de l'outil le long de la voie peut alors empêcher son saisissement par le conducteur.

Le document DE 41 09 783 propose un dispositif de fixation entre un outil et un porte-outil au moyen d'un vérin mobile assurant un verrouillage de l'outil sur le porte-outil. A cet effet, l'outil comporte un point d'ancrage avant et un point d'ancrage arrière destinés à recevoir deux axes du porte-outil. Chaque point d'ancrage comporte deux pièces en forme de C destinées à entourer une partie correspondant sensiblement à 50% du périmètre de l'axe du porte-outil. Le vérin permet de régler la distance entre les pièces en forme de C de sorte à bloquer les axes du porte-outil dans les pièces en forme de C pour verrouiller l'outil sur le porte-outil. Cependant, si le vérin présente une défaillance, les pièces en forme de C ne permettent pas de retenir l'outil sur le porte-outil, notamment en cas de mouvement de bascule de grande amplitude.

### Description de l'invention

L'objet de la présente invention vise par conséquent à pallier les inconvénients de l'art antérieur en proposant un nouveau porte-outil pour engin de chantier, permettant à un conducteur de l'engin de saisir un outil avec une plus grande liberté dans le positionnement de l'engin par rapport à l'outil. Un autre objectif de l'invention est de fournir une solution qui permette d'éliminer, ou à tout le moins de réduire au minimum les risques de chute de l'outil lors des opérations d'assemblage.

Les objets assignés à l'invention sont atteints à l'aide d'un ensemble formé d'un outil et d'un porte-outil prévu pour permettre l'assemblage rapide et réversible d'un outil sur l'extrémité libre du bras de travail d'un engin de chantier ou de travaux publics, le bras de travail comprenant un balancier terminé par une fourche et équipé d'un ensemble de bielles et de vérins prévus pour manipuler l'outil lorsqu'il est monté sur son extrémité libre, caractérisé en ce que :
- le porte-outil comprend un vérin de verrouillage comportant une partie fixe montée à rotation sur l'extrémité libre du balancier, et une partie mobile reliée à la partie fixe par une tige et montée pivotante sur l'extrémité de l'ensemble de bielles et de vérins ;
- le porte-outil comprend deux premiers axes de préhension se prolongeant latéralement de chaque côté de la partie fixe et deux seconds axes de préhension se prolongeant latéralement de chaque côté de la partie mobile du vérin de verrouillage ;
- l'outil comprend au moins deux ensembles de réception aptes à coopérer avec les axes de préhension du porte-outil ;
- chaque ensemble de réception comportant deux doigts de préhension formant une première partie réceptrice et une seconde partie réceptrice dont les ouvertures sont en vis-à-vis et prévues chacune pour recevoir un des premiers axes de préhension et un des seconds axes de préhension pour maintenir l'outil sur le porte-outil ;
- l'outil est apte à être verrouillé et déverrouillé sur le porte-outil au moyen du vérin de verrouillage en faisant varier de façon réversible la distance séparant la partie mobile de la partie fixe de celui-ci, entre une position sortie du vérin de verrouillage dans laquelle chacun des premiers axes de préhension est en butée au fond de sa partie réceptrice associée et chacun des seconds axes de préhension est en butée au fond de sa partie réceptrice associée, et une position entrée du vérin de verrouillage dans laquelle les axes de préhension peuvent être extraits des ensembles de réception ;
- la forme des doigts de préhension étant adaptée pour que l'outil ne se décroche pas des premiers axes de préhension en cas de mouvement de bascule de grande amplitude pendant le montage de l'outil, et les premières
parties réceptrices présentent chacune un doigt de préhension recouvrant partiellement leur ouverture, tandis que les secondes parties réceptrices en sont dépourvues, de sorte que le montage de l'outil comporte les étapes dans lesquelles ;
- l'opérateur déplace le bras de travail de manière à approcher le porte-outil au niveau des ensembles de réception et à introduire les premiers axes de préhension dans les premières parties réceptrices sous les doigts de préhension;
- l'opérateur remonte le bras de travail de manière à soulever l'outil au niveau des premières parties réceptrices par les premiers axes de préhension. Ce faisant, par le propre poids de l'outil, les premiers axes de préhension viennent se caler au fond des premières parties réceptrices et l'outil se centre de lui-même sur le porte-outil,
- le vérin de verrouillage est rentré, de manière à rapprocher au maximum les premiers axes de préhension des seconds axes de préhension;
- l'opérateur actionne alors l'ensemble de bielles et de vérins du bras de travail de manière à introduire les seconds axes de préhension dans les ensembles de réception, et de manière faire venir les seconds axes de préhension en butée dans le fond des ensembles de réception et à y exercer une poussée qui provoque le basculement de l'outil autour des premiers axes de préhension;
- le vérin de verrouillage est alors sorti, de manière à éloigner les premiers axes de préhension des seconds axes de préhension.

Ainsi, la prise de l'outil par l'engin de chantier est rapide et aisée, et l'opérateur de l'engin a une parfaite visibilité des pièces qu'il doit mutuellement engager. Le centrage de l'outil sur le porte-outil se fait automatiquement, par basculement de l'outil sur les axes de préhension lors de son soulèvement. Grâce aux doigts de préhension, l'outil ne peut pas chuter du porte-outil, même en cas de déverrouillage intempestif.

Selon un exemple de mise en oeuvre de l'invention, les parties réceptrices sont en forme de crochets ou d'encoche semi-circulaire dont le diamètre interne est légèrement supérieur au diamètre externe des axes de préhension qu'ils sont aptes à recevoir. Ces crochets permettent une prise de l'outil à la fois sûre, rapide et aisée. Ils permettent également à l'outil d'être monté dans un sens ou dans l'autre, ce qui peut être utile en particulier pour les godets, qui peuvent être employés en chargeur ou en excavateur, à savoir tête en bas si nécessaire, car le porte-outil est réversible.

Selon un exemple de mise en oeuvre supplémentaire de l'invention, la partie fixe du vérin de verrouillage comprend un axe de montage sur chacune de ses faces latérales qui est maintenu sur la fourche par une bague de maintien chanfreinée.

Selon un autre exemple de mise en oeuvre de l'invention, la partie mobile du vérin de verrouillage comprend un axe de montage sur chacune de ses faces latérales qui est maintenu au niveau de l'extrémité de l'ensemble de bielles et de vérins par une bague de maintien chanfreinée.

Le porte outil peut ainsi prendre l'outil avec un petit angle, grâce aux chanfreins de préhension.

Selon un exemple de mise en oeuvre de l'invention, le vérin de verrouillage est un vérin hydraulique.

Selon un exemple supplémentaire de mise en oeuvre de l'invention, le vérin de verrouillage est équipé d'un clapet anti-retour qui bloque le fluide dans la grande chambre lorsque le vérin de verrouillage est soumis à des efforts externes. Ce clapet anti-retour peut être placé dans la tige au plus près de la chambre à protéger. Il permet d'éviter le rapprochement inopiné accidentel des axes de préhension afin d'éviter le déverrouillage intempestif de l'outil.

Selon un autre exemple de mise en oeuvre de l'invention, vérin de verrouillage présente une sur-course prévue pour que la position sortie de verrouillage du vérin de verrouillage ne corresponde pas à la fin de course de celui-ci. Ainsi, le porte-outil est prévu avec un rattrapage de jeu pour pallier l'usure.

De même, les différents axes du porte-outil subissent un traitement de surface visant à augmenter leur résistance à l'usure et ils sont démontables de manière à pouvoir être remplacés facilement sans avoir à entièrement démonter le porte-outil ni à le remplacer entièrement.

Selon un exemple supplémentaire de mise en oeuvre de l'invention, le vérin de verrouillage est équipé d'un moyen de détection de la position de la tige de sorte de s'assurer du bon verrouillage de l'outil par le porte-outil.

Enfin parmi les nombreux autres avantages de l'invention, l'outil peut comporter des moyens récepteurs sur plusieurs de ses faces pour être pris par le porte-outil selon plusieurs emplacements et positions.

Cette architecture permet également un gain de poids par rapport aux solutions connues.

### Brève description des dessins

D'autres caractéristiques et avantages de la présente invention apparaîtront plus clairement à la lecture de la description qui va suivre, faite en référence aux dessins annexés, donnés à titre d'exemples non limitatifs, dans lesquels :
- la figure 1 est une vue en perspective d'un porte-outil selon l'invention ;
- la figure 2 est une vue en perspective du bras de travail d'un engin de chantier équipé d'un porte-outil selon l'invention ;
- la figure 3 est une vue en perspective du bras de travail de la figure 1 avec un outil de type godet excavateur monté sur le porte-outil selon l'invention, dans laquelle le bras de travail et le porte-outil sont en fantôme ;
- la figure 4 est une vue en perspective du bras de travail de la figure 1 avec un outil de type godet chargeur monté sur le porte-outil selon l'invention, dans laquelle le bras de travail et le porte-outil sont en fantôme ;
- les figures 5 à 11 sont des vues de profil illustrant les séquences de préhension et de verrouillage d'un outil de type godet excavateur par un bras de travail équipé d'un porte-outil selon l'invention ;
- les figures 12 à 17 sont des vues de profil illustrant les séquences de préhension et de verrouillage d'un outil de type godet rétro pris en chargeur par un bras de travail équipé d'un porte-outil selon l'invention ;
- la figure 18 est vue de profil de détail d'un porte-outil selon l'invention en position de verrouillage d'un outil ;
- la figure 19 est vue de profil de détail d'un porte-outil selon l'invention en position de déverrouillage d'un outil ; et
- la figure 20 est une vue en perspective d'un godet de transport pour pelleteuse comprenant plusieurs prises adaptées pour permettre à un porte-outil selon l'invention de le saisir.

### Mode(s) de réalisation de l'invention

Les éléments structurellement et fonctionnellement identiques présents sur plusieurs figures distinctes, sont affectés d'une même référence numérique ou alphanumérique.

Le porte-outil (1) selon l'invention tel que représenté de manière isolée sur la figure 1 est prévu pour équiper l'extrémité libre du bras de travail (2) d'un engin de chantier, par exemple de type pelleteuse, comme cela est représenté sur la figure 2. Le bras de travail (2) comprend un balancier (3) terminé par une fourche (4) et équipé d'un ensemble de bielles et de vérins (5) prévus pour manipuler l'outil (6) monté sur son extrémité libre. Cet ensemble de bielles et de vérins (5) est connu de l'homme du métier et ne sera pas détaillé ici.

Le porte-outil (1) comprend un vérin de verrouillage (7) comportant une partie fixe (8) montée à l'extrémité libre du balancier (3), et une partie mobile (9) reliée à la partie fixe (8) par une tige (10) et montée à l'extrémité de l'ensemble de bielles et de vérins (5).

Le vérin de verrouillage (7) est un vérin hydraulique.

Sur chacune de ses faces latérales (11, 12) la partie fixe (8) du vérin de verrouillage (7) présente un axe de montage (13, 14) monté basculant entre les flasques (15, 16) de la fourche (4). Les axes de montage (13, 14) sont montés sur les flasques (15, 16) et maintenus latéralement par les bagues de maintien (17, 18).

De manière similaire, sur chacune de ses faces latérales (19, 20) la partie mobile (9) du vérin de verrouillage (7) présente un axe de montage (21, 22) monté basculant au niveau de l'extrémité de l'ensemble de bielles et de vérins (5), ce montage étant verrouillé latéralement par des bagues de maintien (23, 24).

Le porte-outil (1) est ainsi monté basculant au niveau de l'extrémité libre du balancier (3) de manière à pouvoir pivoter dans un plan vertical par les mouvements de l'ensemble de bielles et de vérins (5).

Chacun des axes de montage (13, 14, 21, 22) se prolonge au-delà des bagues de maintien (17, 18, 23, 24) par un axe de préhension (25, 26, 27, 28).

On distingue ainsi deux premiers axes de préhension (25, 26) se prolongeant latéralement au niveau de la partie fixe (8) du vérin de verrouillage (7), et deux seconds axes de préhension (27, 28) se prolongeant latéralement au niveau de la partie mobile (9) du vérin de verrouillage (7).

Les différents axes (13, 14, 21, 22, 25, 26, 27, 28) du porte-outil (1) sont les seules pièces susceptibles de s'user par frottement avec les autres pièces en contact. Par conséquent, ces axes (13, 14, 21, 22, 25, 26, 27, 28) subissent préférentiellement un traitement de surface visant à augmenter leur résistance à l'usure, et ils sont démontables de manière à pouvoir être remplacé facilement sans avoir à entièrement démonter le porte-outil (1), ni à le remplacer entièrement.

Tel qu'illustré sur les figures 3 et 4, le porte-outil (1) permet d'assembler un outil (6) de manière réversible, permettant ainsi, à titre d'exemple de monter un godet en position d'excavation (cf. figure 3) ou en position de chargement (cf. figure 4).

Bien que sur les différentes figures l'outil (6) soit représenté à titre d'exemple sous la forme d'un godet, il est entendu que l'invention est prévue pour tout type d'outils de travail tels que ceux évoqués plus haut.

Dans ce but, l'outil (6) comporte au moins deux ensembles de réception (29, 30) prévus pour coopérer avec les axes de préhension (25, 26, 27, 28) du porte-outil (1). Ces ensembles de réception (29, 30) peuvent être prévus sur la face arrière de l'outil (6), c'est-à-dire sur sa face dirigée vers le porte-outil (1) lorsqu'il est monté sur celui-ci. Ils peuvent également être prévus sur la face avant de l'outil (6), notamment dans le cas où celui-ci peut être utilisé d'un côté ou de l'autre. De même, puisque le porte-outil (1) est réversible, les ensembles de réception (29, 30) peuvent être prévus dans un sens ou dans l'autre.

Néanmoins, quel que soit l'outil (6), ces ensembles de réception (29, 30) doivent toujours être prévus par paires pour la réception des axes de préhension (25, 26, 27, 28), un ensemble de réception (29, 30) pouvant être commun à deux paires adjacentes.

Chaque ensemble de réception (29, 30) présente deux parties réceptrices (31, 32, 33, 34) dont les ouvertures sont en vis-à-vis et prévues chacune pour recevoir un des axes de préhension (25, 26, 27, 28).

Ces parties réceptrices (31, 32, 33, 34) sont préférentiellement en forme de crochets ou d'encoche semi-circulaire dont le diamètre interne est légèrement supérieur au diamètre externe des axes de préhension (25, 26, 27, 28) qu'ils reçoivent.

Pour chaque ensemble de réception (29, 30), les premières parties réceptrices (31, 33) présentent chacune un doigt de préhension (35, 36) recouvrant partiellement leur ouverture, tandis que les secondes parties réceptrices (32, 34) en sont dépourvues.

Ces doigts de préhension (35, 36) facilitent et sécurisent la préhension d'un outil (6) par le porte-outil (1) comme cela est décrit ci-après.

En se référant maintenant aux figures 5 à 11, à titre d'exemple, nous allons décrire les séquences de préhension et de verrouillage d'un outil (6) de type godet excavateur par un bras de travail équipé d'un porte-outil (1).

Alors que l'outil (6) est au sol (cf. figure 5), l'opérateur déplace le bras de travail (2) de manière à approcher le porte-outil (1) au niveau des ensembles de réception (29, 30) et à introduire les premiers axes de préhension (25, 26) dans les premières parties réceptrices (31, 33) sous les doigts de préhension (35, 36). Cette étape ne présente aucune difficulté particulière pour l'opérateur qui a une vue dégagée sur le porte-outil (1) et les ensembles de réception (29, 30) de l'outil (6).

Comme cela est notamment visible sur la figure 1, les bagues de maintien (17, 18) et (23, 24) sont préférentiellement chanfreinées pour guider et faciliter la prise de l'outil (6) par les axes de préhension (25, 26, 27, 28) du porte-outil (1).

L'opérateur remonte alors le bras de travail (2) (cf. figure 6) de manière à soulever l'outil (6) au niveau des premières parties réceptrices (31, 33) par les premiers axes de préhension (25, 26). Ce faisant, par le propre poids de l'outil (6), les premiers axes de préhension (25, 26) viennent se caler au fond des premières parties réceptrices (31, 33) et l'outil (6) se centre de lui-même sur le porte-outil (1). L'outil (6) est alors suspendu par les premiers axes de préhension (25, 26) en bascule autour des ensembles de réception (29, 30). Grâce aux doigts de préhension (35, 36), l'outil n'est pas susceptible de se décrocher des premiers axes de préhension (25, 26), même en cas de mouvement de bascule de grande amplitude.

Le vérin de verrouillage (7) est alors rentré (cf. figure 7), de manière à rapprocher au maximum les premiers axes de préhension (25, 26) des seconds axes de préhension (27, 28).

L'opérateur actionne alors l'ensemble de bielles et de vérins (5) du bras de travail (2) (cf. figure 8) de manière à introduire les seconds axes de préhension (27, 28) dans les ensembles de réception (29, 30). Le vérin étant en position rentrée, les seconds axes de préhension (27, 28) peuvent ainsi pénétrer dans les ensembles de réception (29, 30) et se retrouver en face des secondes parties réceptrices (32, 34).

L'opérateur continue ensuite le mouvement de l'ensemble de bielles et de vérins (5) du bras de travail (2) (cf. figure 9) de manière faire venir les seconds axes de préhension (27, 28) en butée dans le fond des ensembles de réception (29, 30) et à y exercer une poussée qui provoque le basculement de l'outil (6) autour des premiers axes de préhension (25, 26).

Lorsque l'opérateur constate le basculement de l'outil (6), il sait que celui-ci est bien en prise sur le porte-outil (1) et qu'il peut par conséquent le verrouiller.

Pour cela, le vérin de verrouillage (7) est alors sorti (cf. figure 10), de manière à éloigner les premiers axes de préhension (25, 26) des seconds axes de préhension (27, 28). Ces axes de préhension (25, 26, 27, 28) se retrouvent alors engagées au fond de chacune de leur partie réceptrice (31, 33, 34, 35) associée, ce qui bloque l'outil (6) en position.

En bloquant le vérin de verrouillage (7) dans cette position, l'outil (6) est alors verrouillé sur le porte-outil (1) et peut être utilisé de manière classique (cf. figure 11).

En se référant maintenant aux figures 12 à 17, à titre d'exemple, on peut comprendre les séquences de préhension et de verrouillage d'un outil (6) de type godet rétro pris en chargeur par un bras de travail équipé d'un porte-outil (1).

Alors que l'outil (6) est au sol (cf. figure 12), ce sont les seconds axes de préhension (27, 28) qui sont introduits dans les premières parties réceptrices (31, 33) sous les doigts de préhension (35, 36).

L'opérateur remonte alors le bras de travail (2) (cf. figure 13), puis le vérin de verrouillage (7) est rentré (cf. figure 14).

Les premiers axes de préhension (25, 26) sont alors introduits dans les ensembles de réception (29, 30), et se retrouvent en face des secondes parties réceptrices (32, 34) (cf. figure 15). L'opérateur continue ensuite le mouvement de l'ensemble de bielles et de vérins (5) jusqu'au basculement de l'outil (6) autour des seconds axes de préhension (27, 28).

L'opérateur actionne alors le vérin de verrouillage (7) en position sortie (cf. figure 16) pour bloquer l'outil (6) en position.

L'outil (6) est alors verrouillé sur le porte-outil (1) et peut être utilisé de manière classique (cf. figure 17).

On notera que les séquences décrites ci-dessus sont sensiblement similaires. Pour des raisons évidentes de sécurité, quel que soit l'outil (6) à monter sur le bras de travail (2), on commence toujours par introduire les axes de préhension adaptés dans les premières parties réceptrices (31, 33) sous les doigts de préhension (35, 36). Par sa réversibilité, le porte-outil (1) permet avantageusement de prendre et de verrouiller un outil (6) dans les deux sens.

Le principe de verrouillage l'outil (6) par le porte-outil (1) est représenté sur les figures 18 et 19.

Sur la figure 18, le vérin est en position sortie et les axes de préhension (25, 26, 27, 28) sont calés en butée au fond de chacune de leur partie réceptrice (31, 33, 34, 35) associée. L'outil (6) est maintenu et ne peut se décrocher. En cas de défaillance du vérin de verrouillage (7), ou si celui-ci est forcé de manière à extraire les axes de préhension (25, 26, 27, 28) hors de leur partie réceptrice (31, 33, 34, 35), seuls les axes de préhension (25, 26, 27, 28) situés dans les secondes parties réceptrices (32, 34) pourront s'extraire des ensembles de réception (29, 30), tandis que les autres axes de préhension (25, 26, 27, 28) resteront retenus dans les premières parties réceptrices (31, 33) en raison de la présence des doigts de préhension (35, 36). L'outil partiellement déverrouillé bascule alors autour de ces axes de préhension (25, 26, 27, 28) mais ne se décroche pas totalement du porte-outil (1) et ne peut pas chuter, ce qui est particulièrement sécuritaire.

Afin d'éviter le rapprochement accidentel des axes de préhension (25, 26, 27, 28), le vérin de verrouillage (7) est préférentiellement équipé d'un clapet anti-retour qui bloque le fluide dans la grande chambre lorsque le vérin de verrouillage (7) est soumis à des efforts externes, par exemple induits par le creusement. Ce clapet anti-retour est préférentiellement placé dans la tige (10) au plus près de la chambre à protéger, pour s'affranchir des fuites possibles entre la chambre et le clapet, si ce dernier était déporté et relié à la chambre par des flexibles ou analogues.

Selon un mode de réalisation préféré de l'invention, la position sortie de verrouillage du vérin de verrouillage (7) ne correspond pas à la fin de course de celui-ci, ce qui permet de continuer à utiliser le même vérin de verrouillage (7) pour le porte-outil (1) en cas de jeu provenant par exemple d'un problème d'usure ou de déformation des pièces. Ainsi, si la position sortie de verrouillage du vérin de verrouillage (7) nécessite une course supérieure à celle précédemment nécessaire pour le verrouillage, une course supérieure est disponible pour le vérin de verrouillage (7). Selon ce mode de réalisation de l'invention, en raison de la sur-course qu'il présente, le vérin de verrouillage (7) comprend alors un moyen de détection de la position de la tige (10) de sorte de s'assurer du bon verrouillage de l'outil (6) par le porte-outil (1).

Il est évident que la présente description ne se limite pas aux exemples explicitement décrits, mais comprend également d'autres modes de réalisation et/ou de mise en oeuvre. Ainsi, une caractéristique technique décrite peut être remplacée par une caractéristique technique équivalente sans sortir du cadre de la présente invention tel que défini par les revendications.

Ainsi, l'invention tel que défini par les revendications peut être adaptée à tout type d'outil, et les outils peuvent comporter plusieurs ensembles de réception (29, 30) prévus par paires, par exemple sur leurs face avant et arrière afin de pouvoir librement les monter dans un sens ou dans l'autre sur le porte-outil (1). A titre d'exemple, un godet de transport permettant de transporter plusieurs outils avec celui monté sur la machine pour les déplacements sur les chantiers est représenté sur la figure 20, comportant plusieurs ensembles de réception (29, 30) prévus par paires.

## Revendications

1. Ensemble formé d'un outil (6) et d'un porte-outil (1) prévu pour permettre l'assemblage rapide et réversible d'un outil (6) sur l'extrémité libre du bras de travail (2) d'un engin de chantier ou de travaux publics, le bras de travail (2) comprenant un balancier (3) terminé par une fourche (4) et équipé d'un ensemble de bielles et de vérins (5) prévus pour manipuler l'outil (6) lorsqu'il est monté sur son extrémité libre, dans lequel :
• le porte-outil (1) comprend un vérin de verrouillage (7) comportant une partie fixe (8) montée à rotation sur l'extrémité libre du balancier (3), et une partie mobile (9) reliée à la partie fixe (8) par une tige (10) et montée pivotante sur l'extrémité de l'ensemble de bielles et de vérins (5) ;
• le porte-outil (1) comprend deux premiers axes de préhension (25, 26) se prolongeant latéralement de chaque côté de la partie fixe (8) et deux seconds axes de préhension (27, 28) se prolongeant latéralement de chaque côté de la partie mobile (9) du vérin de verrouillage (7) ;
• l'outil (6) comprend au moins deux ensembles de réception (29, 30) aptes à coopérer avec les axes de préhension (25, 26, 27, 28) du porte-outil (1) ;
• chaque ensemble de réception (29, 30) comportant deux doigts de préhension (35, 36) formant une première partie réceptrice (31, 33) et une seconde partie réceptrice (32, 34) dont les ouvertures sont en vis-à-vis et prévues chacune pour recevoir un des premiers axes de préhension (25, 26) et un des seconds axes de préhension (27, 28) pour maintenir l'outil (6) sur le porte-outil (1) ;
• l'outil (6) est apte à être verrouillé et déverrouillé sur le porte-outil (1) au moyen du vérin de verrouillage (7) en faisant varier de façon réversible la distance séparant la partie mobile (9) de la partie fixe (8) de celui-ci, entre une position sortie du vérin de verrouillage (7) dans laquelle chacun des premiers axes de préhension (25, 26) est en butée au fond de sa partie réceptrice (31, 33 ou 32, 34) associée et chacun des seconds axes de préhension (27, 28) est en butée au fond de sa partie réceptrice (32, 34 ou 31, 33) associée, et une position entrée du vérin de verrouillage (7) dans laquelle les axes de préhension peuvent être extraits des ensembles de réception (29, 30) ; **caractérisé en ce que**
• la forme des doigts de préhension (35, 36) étant adaptée pour que l'outil (6) ne se décroche pas des premiers axes de préhension (25, 26) en cas de mouvement de bascule de grande amplitude pendant le montage de l'outil, et les premières parties réceptrices (31, 33) présentent chacune un doigt de préhension (35, 36) recouvrant partiellement leur ouverture, tandis que les secondes parties réceptrices (32, 34) en sont dépourvues,
de sorte que le montage de l'outil (6) comporte les étapes dans lesquelles ;
- l'opérateur déplace le bras de travail (2) de manière à approcher le porte-outil (1) au niveau des ensembles de réception (29, 30) et à introduire les premiers axes de préhension (25, 26) dans les premières parties réceptrices (31, 33) sous les doigts de préhension (35, 36) ;
- l'opérateur remonte le bras de travail (2) de manière à soulever l'outil (6) au niveau des premières parties réceptrices (31, 33) par les premiers axes de préhension (25, 26). Ce faisant, par le propre poids de l'outil (6), les premiers axes de préhension (25, 26) viennent se caler au fond des premières parties réceptrices (31, 33) et l'outil (6) se centre de lui-même sur le porte-outil (1),
- le vérin de verrouillage (7) est rentré, de manière à rapprocher au maximum les premiers axes de préhension (25, 26) des seconds axes de préhension (27, 28).
- l'opérateur actionne alors l'ensemble de bielles et de vérins (5) du bras de travail (2) de manière à introduire les seconds axes de préhension (27, 28) dans les ensembles de réception (29, 30), et de manière faire venir les seconds axes de préhension (27, 28) en butée dans le fond des ensembles de réception (29, 30) et à y exercer une poussée qui provoque le basculement de l'outil (6) autour des premiers axes de préhension (25, 26)- le vérin de verrouillage (7) est alors sorti, de manière à éloigner les premiers axes de préhension (25, 26) des seconds axes de préhension (27, 28)

2. Ensemble formé d'un outil (6) et d'un porte-outil (1) selon la revendication 1, **caractérisé en ce que** les parties réceptrices (31, 32, 33, 34) sont en forme de crochets ou d'encoche semi-circulaire dont le diamètre interne est légèrement supérieur au diamètre externe des axes de préhension (25, 26, 27, 28) qu'ils sont aptes à recevoir.

3. Ensemble formé d'un outil (6) et d'un porte-outil (1) selon l'une quelconque des revendications précédentes, **caractérisé en ce que** la partie fixe (8) du vérin de verrouillage (7) comprend un axe de montage (13, 14) sur chacune de ses faces latérales (11, 12) qui est maintenu sur la fourche (4) par une bague de maintien (17, 18) chanfreinée.

4. Ensemble formé d'un outil (6) et d'un porte-outil (1) selon l'une quelconque des revendications précédentes, **caractérisé en ce que** la partie mobile (9) du vérin de verrouillage (7) comprend un axe de montage (21, 22) sur chacune de ses faces latérales (19, 20) qui est maintenu au niveau de l'extrémité de l'ensemble de bielles et de vérins (5) par une bague de maintien (23, 24) chanfreinée.

5. Ensemble formé d'un outil (6) et d'un porte-outil (1) selon l'une quelconque des revendications précédentes, **caractérisé en ce que** le vérin de verrouillage (7) est équipé d'un clapet anti-retour qui bloque le fluide dans la grande chambre lorsque le vérin de verrouillage (7) est soumis à des efforts externes.

6. Ensemble formé d'un outil (6) et d'un porte-outil (1) selon la revendication précédente, **caractérisé en ce que** le clapet anti-retour est placé dans la tige (10) au plus près de la chambre à protéger.

7. Ensemble formé d'un outil (6) et d'un porte-outil (1) selon l'une quelconque des revendications précédentes, **caractérisé en ce que** le vérin de verrouillage (7) présente une sur-course prévue pour que la position sortie de verrouillage du vérin de verrouillage (7) ne corresponde pas à la fin de course de celui-ci.

8. Ensemble formé d'un outil (6) et d'un porte-outil (1) selon la revendication précédente, **caractérisé en ce que** le vérin de verrouillage (7) est équipé d'un moyen de détection de la position de la tige (10) de sorte de s'assurer du bon verrouillage de l'outil (6) par le porte-outil (1).

## Patentansprüche

1. Bauteil bestehend aus einem Werkzeug (6) und einem Werkzeughalter (1) vorgesehen, um die schnelle und lösbare Montage eines Werkzeugs (6) am freien Ende des Arbeitsauslegers (2) einer Bau- oder Straßenbaumaschine zu ermöglichen, der Arbeitsausleger (2) umfasst dabei einen Ausleger (3), der in einer Gabel (4) endet und mit einem Bauteil aus Stangen und Hebern (5) ausgerüstet ist, vorgesehen zur Betätigung des Werkzeugs (6), wenn es auf dem freien Ende montiert ist, bei dem :
· der Werkzeughalter (1) einen Verriegelungszylinder (7) umfasst, der einen festen Teil (8) enthält, der drehbar auf dem freien Ende des Auslegers (3) montiert ist sowie einen mobilen Teil (9), verbunden mit dem festen Teil (8) über eine Stange (10) und schwenkbar montiert am Endstück des Bauteils aus Stangen und Hebern (5) ;
· der Werkzeughalter (1) zwei erste Greifachsen (25, 26) enthält, die sich seitlich auf jeder Seite des festen Teils (8) verlängern und zwei sekundäre Greifachsen (27, 28), die sich seitlich auf jeder Seite des mobilen Teils (9) des Verriegelungszylinders (7) verlängern;
· das Werkzeug (6) mindestens zwei Aufnahmeeinheiten (29, 30) enthält, die in der Lage sind, mit den Greifachsen (25, 26, 27, 28) des Werkzeughalters (1) zu kooperieren;
· jede Aufnahmeeinheit (29, 30) dabei zwei Greiffinger (35, 36) enthält, die einen ersten Aufnahmeteil (31, 33) bilden und einen zweiten Aufnahmeteil (32, 34), dessen Öffnungen einander gegenüberliegen und jeweils zur Aufnahme einer der ersten Greifachsen (25, 26) und einer der zweiten Greifachsen (27, 28) vorgesehen sind, um das Werkzeug (6) auf dem Werkzeughalter (1) zu halten;
· das Werkzeug (6) auf dem Werkzeughalter (1) mit Hilfe des Verriegelungszylinders (7) ver- und entriegelt werden kann, indem der Abstand zwischen dem mobilen Teil (9) und dem festen Teils (8) zwischen einer Ausgangsposition des Verriegelungszylinders (7), in der jede der ersten Greifachsen (25, 26) sich im Anschlag an der Rückseite ihres zugehörigen Aufnahmeteils (31, 33 oder 32, 34) befindet und jede der sekundären Greifachsen (27, 28) sich im Anschlag an der Rückseite ihres zugehörigen Aufnahmeteilsl (32, 34 oder 31, 33) befindet und einer Eingangsposition des Verriegelungszylinders (7), in der die Greifachsen aus den Aufnahmeeinheiten (29, 30) herausgezogen werden können, umkehrbar verstellt wird;
**dadurch gekennzeichnet, dass**
· die Form der Greiffinger (35, 36) so vorgesehen ist, dass das Werkzeug (6) nicht aus den ersten Greifachsen (25, 26) rutscht, wenn es während der Montage des Werkzeugs zu einer Kippbewegung mit großer Amplitude kommt, und
· die ersten Aufnahmeteile (31, 33) jeweils einen Greiffinger (35, 36) aufweisen, der teilweise ihre Öffnung verdeckt, während die sekundären Aufnahmeteile (32, 34) nicht darüber verfügen,
so dass die Montage des Werkzeugs (6) die folgenden Schritte umfasst, in denen;
· die Bedienperson den Arbeitsausleger (2) so verschiebt, dass der Werkzeughalter (1) in Höhe der Aufnahmeeinheiten (29, 30) kommt und die ersten Greifachsen (25, 26) in die ersten Aufnahmeteile (31, 33) unter den Greiffingern (35, 36) eingeführt werden;
· die Bedienperson den Arbeitsausleger (2) wieder anhebt, so dass das Werkzeug (6) in Höhe der ersten Aufnahmeteile (31, 33) durch die ersten Greifachsen (25, 26) angehoben wird. Dadurch verkeilen sich, durch das Eigengewicht des Werkzeugs (6), die ersten Greifachsen (25, 26) auf der Rückseite der ersten Aufnahmeteile (31, 33) und das Werkzeug (6) zentriert sich selbst auf dem Werkzeughalter (1),
· der Verriegelungszylinder (7) wird zurückgezogen, um so die ersten Greifachsen (25, 26) an die zweiten Greifachsen (27, 28) anzunähern,
die Bedienperson betätigt dann das Bauteil aus Stangen und Hebern (5) des Arbeitsauslegers (2), um so die sekundären Greifachsen (27, 28) in die Aufnahmeeinheiten (29, 30) einzuführen und so die sekundären Greifachsen (27, 28) in Anschlag gegen die Rückseite der Aufnahmeeinheiten (29, 30) zu bringen und dort einen Druck auszuüben, der zum Kippen des Werkzeugs (6) um die ersten Greifachsen (25, 26) herum führt, der Verriegelungszylinder (7) wird daraufhin herausgezogen, um so die ersten Greifachsen (25, 26) von den sekundären Greifachsen (27, 28) zu entfernen.

2. Bauteil gebildet aus einem Werkzeug (6) und einem Werkzeughalter (1) nach Anspruch 1, **dadurch gekennzeichnet, dass** die Aufnahmeteile (31, 32, 33, 34) die Form von Haken oder halbkreisförmigen Vertiefungen haben, deren Innendurchmesser etwas größer ist, als der Außendurchmesser der Greifachsen (25, 26, 27, 28), die sie aufnehmen können.

3. Bauteil gebildet aus einem Werkzeug (6) und einem Werkzeughalter (1) nach irgendeinem der vorstehenden Ansprüche, **dadurch gekennzeichnet, dass** der feste Teil (8) des Verriegelungszylinders (7) eine Montageachse (13, 14) auf jeder seiner Seitenflächen (11, 12) umfasst, die auf der Gabel (4) über einen abgeschrägten Haltering (17, 18) gehalten wird.

4. Bauteil gebildet aus einem Werkzeug (6) und einem Werkzeughalter (1) nach irgendeinem der vorstehenden Ansprüche, **dadurch gekennzeichnet, dass** der mobile Teil (9) des Verriegelungszylinders (7) eine Montageachse (21, 22) auf jeder seiner Seitenflächen (19, 20) umfasst, die in Höhe des Endes des Bauteils aus Stangen und Hebern (5) über einen abgeschrägten Haltering (23, 24) gehalten wird.

5. Bauteil gebildet aus einem Werkzeug (6) und einem Werkzeughalter (1) nach irgendeinem der vorstehenden Ansprüche, **dadurch gekennzeichnet, dass** der Verriegelungszylinder (7) mit einem Rückschlagventil ausgerüstet ist, das die Flüssigkeit in der großen Kammer blockiert, wenn auf den Verriegelungszylinder (7) Kräfte von außen einwirken.

6. Bauteil gebildet aus einem Werkzeug (6) und einem Werkzeughalter (1) nach dem vorangehenden Anspruch, **dadurch gekennzeichnet, dass** das Rückschlagventil in der Stange (10), möglichst nahe an der zu schützenden Kammer untergebracht ist.

7. Bauteil gebildet aus einem Werkzeug (6) und einem Werkzeughalter (1) nach irgendeinem der vorstehenden Ansprüche, **dadurch gekennzeichnet, dass** der Verriegelungszylinder (7) einen Nachlauf aufweist, so vorgesehen, dass die Verriegelungseinfahrposition des Verriegelungszylinders (7) nicht dessen Endanschlag entspricht.

8. Bauteil gebildet aus einem Werkzeug (6) und einem Werkzeughalter (1) nach dem vorangehenden Anspruch, **dadurch gekennzeichnet, dass** der Verriegelungszylinder (7) mit einem Mittel zur Positionserkennung der Stange (10) ausgerüstet ist, so dass eine einwandfreie Verriegelung des Werkzeugs (6) durch den Werkzeughalter (1) gewährleistet ist.

## Claims

1. Assembly formed by a tool (6) and a tool holder (1) intended to allow the quick and reversible assembly of a tool (6) on the free end of the working arm (2) of the worksite or construction machine, where the working arm (2) comprises a stick (3) that ends in a fork (4) and is equipped with a link and cylinder assembly (5) intended to manipulate the tool (6) when it is mounted on the free end thereof, wherein:
· the tool holder (1) comprises a locking cylinder (7) comprising a fixed part rotatably mounted (8) on the free end of the stick (3) and a moving part (9) connected to the fixed part (8) by a rod (10) and mounted pivoting on the end of the link and cylinder assembly (5);
· the tool holder (1) comprises two first gripping pins (25, 26) extending laterally from each side of the fixed part (8) and two second gripping pins (27, 28) extending laterally from each side of the moving part (9) of the locking cylinder (7);
· the tool (6) comprises at least two receiving assemblies (29, 30) suited to engage with the gripping pins (25, 26, 27, 28) of the tool holder (1);
· each receiving assembly (29, 30) comprises two gripping fingers (35, 36) forming a first receiving part (31, 33) and a second receiving part (32, 34) for which the openings are facing and each intended to receive one of the first gripping pins (25, 26) and one of the second gripping pins (27, 28) in order to keep the tool (6) on the tool holder (1);
· the tool (6) is suited to be locked and unlocked on the tool holder (1) by means of the locking cylinder (7) by reversibly changing the distance between the moving part (9) and the fixed part (8) thereof, between an extended position of the locking cylinder (7) in which each of the first gripping pins (25, 26) is moved into abutment at the bottom of the associated receiving portion (31, 33 or 32, 34) thereof and each of the second gripping pins (27, 28) is moved into abutment at the bottom of the associated receiving portion (32, 34 or 31, 33) thereof, and a retracted position of the locking cylinder (7) in which the gripping pins can be extracted from the receiving assemblies (29, 30);
**characterized in that** the shape of the gripping fingers (35, 36) is adapted such that the tool (6) does not unhook from the first gripping pins (25, 26) in case of large amplitude swinging movement when the tool is being mounted and that the first receiving parts (31, 33) each have a gripping finger (35, 36) partially covering the opening thereof, whereas the second receiving parts (32, 34) do not, so that the mounting of the tool (6) includes the following steps, wherein :
- the operator moves the working arm (2) so as to bring the tool holder (1) near the receiving assemblies (29, 30) and to insert the first gripping pins (25, 26) into the first receiving parts (31, 33) under the gripping fingers (35, 36);
- the operator raises the working arm (2) so as to lift the tool (6) near the first receiving parts (31, 33) by the first gripping pins (25, 26), that done, under the weight of the tool (6), the first gripping pins (25, 26) come to lodge in the bottom of the first receiving parts (31, 33) and the tool (6) centers itself on the tool holder (1);
- the locking cylinder (7) is then retracted, so as to bring the first gripping pins (25, 26) the closest to the second gripping pins (27, 28);
- the operator then actuates the link and cylinder assembly (5) of the work arm (2) so as to insert the second gripping pins (27, 28) into the receiving assemblies (29, 30) so as to bring the second gripping pins (27, 28) to a stop in the bottom of the receiving assemblies (29, 30) and to exert a thrust there which causes the tool (6) to swing around the first gripping pins (25, 26);
- the locking cylinder (7) is then extended, so as to separate the first gripping pins (25, 26) from the second gripping pins (27, 28).

2. Assembly formed of a tool (6) and a tool holder (1) according to claim 1, **characterized in that** the receiving parts (31, 32, 33, 34) are shaped like hooks or semicircular notch whose inner diameter is slightly greater than the outer diameter of the gripping pins (25, 26, 27, 28) that they receive.

3. Assembly formed of a tool (6) and a tool holder (1) according to any one of the preceding claims, **characterized in that** the fixed part (8) of the locking cylinder (7) comprises a mounting pin (13, 14) on each of the lateral sides (11, 12) thereof which is held on the fork (4) by a chamfered retaining ring (17, 18).

4. Assembly formed of a tool (6) and a tool holder (1) according to any one of the preceding claims, **characterized in that** the moving part (9) of the locking cylinder (7) comprises a mounting pin (21, 22) on each of the lateral sides (19, 20) thereof which is held near the end of the link and cylinder assembly (5) by a chamfered retaining ring (23, 24).

5. Assembly formed of a tool (6) and a tool holder (1) according to any one of the preceding claims, **characterized in that**, the locking cylinder (7) is equipped with an anti-return valve which secures the fluid in the large chamber when the locking cylinder (7) is subject to external forces.

6. Assembly formed of a tool (6) and a tool holder (1) according to the preceding claim, **characterized in that**, the anti-return valve is placed in the rod (10) closest to the chamber to be protected.

7. Assembly formed of a tool (6) and a tool holder (1) according to any one of the preceding claims, **characterized in that** the locking cylinder (7) has an intended over-range such that the locking extended position of the locking cylinder (7) does not correspond to the end of range thereof.

8. Assembly formed of a tool (6) and a tool holder (1) according to any one of the preceding claims, **characterized in that** the locking cylinder (7) is equipped with a means of detection of the position of the rod (10) so as to provide good locking of the tool (6) by the tool holder (1).
